# EUROPÄISCHE PATENTSCHRIFT

(11) **EP 0 119 581 B1**
(45) Veröffentlichungstag und Bekanntmachung des Hinweises auf die Patenterteilung: **18.06.1986**
(21) Anmeldenummer: 84102716.2
(22) Anmeldetag: 13.03.1984
(51) Int. Cl.: A61H 33/02

(54) **Mischgehäuse mit kugelförmiger Einlassdüse für Whirlpool-Wannen**
Mixer housing for a whirlpool bath with a spherical eyeball nozzle
Mélangeur pour baignoire à tourbillonnement d'eau avec buse d'injection sphérique

(30) Priorität: 18.03.1983 DE 8307973 U
(43) Veröffentlichungstag der Anmeldung: 26.09.1984
(73) Patentinhaber: Firma Franz Viegener II, D-57439 Attendorn (DE)
(72) Erfinder: Viegener, Walter, D-5952 Attendorn (DE)
(74) Vertreter: Stracke, Alexander, Dipl.-Ing.

## Beschreibung

Die Neuerung bezieht sich auf ein Mischgehäuse mit kugelförmiger Einlaßdüse für Whirl-Pool-Wannen, wobei das Mischgehäuse eine mittels einer Umwählzpumpe beaufschlagbare,-wasserführende, in einen Injektor einmündende Leitung, einen zum Injektor hin sich erstrekkenden Luftkanal und einen Rohrstutzen aufweist, der in eine mit einem Befestigungsflansch und einem Außengewinde versehene, an dem Rand einer Einlaßöffnung der Wanne festschraubbare, mit einem Aussengewinde ausgerüstete Buchse einführbar und mittels einer Überwurfmutter festlegbar ist.

Es ist ein Mischgehäuse mit einer kugelförmigen Einlaßdüse dieser Art bekannt. Durch die jeweilige Wannenform und die Anbringung der Badewan-nenab- und -überlaufgarnitur bedingt sind die Abstände der rings um die Wanne verlegten Leitungen zur Wannenrückwand sehr unterschiedlich. Um die Mischgehäuse mit den Leitungen verbinden zu können, müssen diese bisher verlängert oder es müssen die Leitungen stark gekröpft werden.

Die kugelförmige Einlaßdüse, die mit einer mittigen Bohrung versehen ist, ist im Bereich der an der Wanne festlegbaren Buchse in einem Lagergehäuse drehbar gelagert, damit die Richtung des der Wanne zugeführten Wasserstrahls beliebig eingestellt werden kann,

Bei einer der bekannten Ausführungen wird die kugelförmige Einlaßdüse von der Rückseite in das Lagergehäuse eingeführt und durch einen Gleitring, eine Druckfeder und einen Sicherungsring gegen eine im Druchmesser kleinere Bohrung des Lagergehäuses abgestützt.

Bei einer anderen Ausführung wird die kugelförmige Einlaßdüse von der Vorderseite in das Lagergehäuse eingeführt und durch einen mit Gewinde versehenen Befestigungsring gegen ein Herausgleiten nach vorn gehalten. Als Gegenlager dient eine Feder, die sich auf einem im Lagergehäuse angebrachten Bund abstützt.

Diese Ausführungen sind sehr aufwendig, erfordern relativ viele Einzelteile und sind nur unter Verwendung von Spezialwerkzeugen montierbar. Außerdem besteht bei häufiger Verstellung der kugelförmigen Einlaßdüse die Gefahr des Beschädigung der Kugeloberfläche durch Abrieb, da sich diese an der Bohrung des Lagergehäuses abstützt.

Der Neuerung liegt die Aufgabe zugrunde, ein Mischgehäuse mit zugeordneter kugelförmiger Einlaßdüse der eingangs genannten Art so zu gestalten, daß der Abstand zwischen dem die luft-und die wasser führende Leitung enthaltenden Teil des Mischgehäuses und der Wannenrückwand in einfacher Weise eingestellt werden kann.

Diese Aufgabe wird nach der Neuerung dadurch gelöst, daß der Rohrstutzen mindestens drei nach außen geöffnete, in Abstand voneinander angeordnete Ringnuten aufweist, von denen die der Einlaßdüse benachbart liegende den Verankerungsteil eines sich an der Innenfläche der Buchse abstützenden Dichtungsringes und die am anderen Ende liegende Ringnut den Verankerungsteil eines geschlitzten Sicherungsringes aufnimmt, an dem sich die Überwurfmutter abstützt.

Beim Gegenstand der Neuerung besteht die Möglichkeit, den geschlitzten Sicherungsring in einer anderen der kugelförmigen Einlaßdüse näher liegenden Ringnut anzuordnen, um dadurch die Eintauchtiefe des Rohrstutzens in die an der Wanne festgelegte Buchse zu verringern bzw. den Abstand zwischen der Wannenrückwand und dem Mischgehäuse zu vergrößern.

Bei einer vorteilhaften Ausführungsform der Neuerung wird die kugelförmige Einlaßdüse zwischen zwei elastischen Ringen in einem Lagergehäuse gelagert, das mit zwei in Abstand voneinander angeordneten, nach innen geöffneten Ringnuten zur Aufnahme der Verankerungsteile der elastischen Ringe versehen ist.

Bei dieser Konstruktion wird die kugelförmige Einlaßdüse von der Rückseite in das Lagergehäuse eingeführt, wobei der rückwärtige Ring elastisch verformt wird. Der vordere elastische Ring verhindert bei einer Einstellung der Einlaßdüse, daß es zu einer Metallberührung zwischen der kugelförmigen Oberfläche der Einlaßdüse und dem Lagergehäuse kommt.

Weitere Merkmale der Neuerung ergeben sich aus den Unteransprüchen und der folgenden Beschreibung einer vorteilhaften, beispielsweisen Ausführungsform.

Es zeigen :
Figur 1 ein an einer Whirlpool-Wanne festgelegtes Mischgehäuse sowie ein Lagergehäuse für eine kugelförmige Einlaßdüse im Vertikalschnitt,
Figur 2 den Punkt II nach der Figur 1 in vergrößertem Maßstab und
Figur 3 den Bereich 111 nach der Figur 1 in vergrößertem Maßstab.

Eine Whirlpool-Wanne 1 weist eine Einlaßöffnung auf, an deren Innenrand sich über einen Dichtungsring 2 ein Befestigungsflansch 3 einer Buchse 4 abstützt, die mit einem Außengewinde 5 versehen und mittels einer Mutter 6 an der Whirlpool-Wanne 1 festgelegt wird. Die Buchse 4 weist versetzt zu dem Befestigungsflansch ein mit wenigen Gewindegängen ausgerüstetes Innengewinde auf, in das der Ringteil 7 eines Lagergehäuses 8 eingeschraubt ist, das zusätzlich zu dem Ringteil 7 einen Abdeckflansch 9 aufweist, durch den der Befestigungsflansch 3 der Buchse verkapselt wird. Dieser Abdeckflansch ist wie sich aus den Figur 1 und 3 ergibt, bogenförmig gestaltet. Der Ringteil 7 weist zwei in Abstand voneinander angeordnete Ringnuten auf, in denen der Verankerungsteil elastischer Ringe 10, 11 festgelegt ist, die sich an der kugelförmigen Oberfläche der Einlaßdüse abstützen und eine elastische Lagerung der kugelförmigen Einlaßdüse bilden. Der vordere elastische Ring 10, der wie der elastische Ring 11 aus Gummi oder Kunststoff gefertigt ist, verhindert eine Metallberührung zwischen der kugelförmigen Oberfläche der Einlaßdüse 12 und dem Außenrand 13 des Lagergehäuses.

Die im Lagergehäuse 8 einstellbare Einlaßdüse 12 ist mit einer mittigen Bohrung 14 ausgerüstet.

In die Buchse 4 wird ein Rohrstutzen 15 eines Mischgehäuses 16 eingeführt, der mindestens drei nach außen geöffnete, in Abstand voneinander angeordnete Ringnuten aufweist. In dem dargestellten Ausführungsbeispiel ist der Rohrstutzen 15 mit fünf Ringnuten versehen, denen die Bezugszeichen 17, 18, 19, 20, 21 zugeordnet sind. Die vordere Ringnut 21, die der Einlaßdüse 12 benachbart liegt, nimmt den Verankerungsteil eines Dichtungsringes 22 auf, der sich an der Innenfläche der Buchse 4 abstützt. Die am anderen Ende liegende Ringnut 17 nimmt den Verankerungsteil eines geschlitzten Sicherungsringes 23 auf, an dem sich eine Überwurfmutter 24 abstützt, die auf das Außengewinde der Buchse 4 geschraubt wird, um das Mischgehäuse 16 an der Buchse 4 festzulegen.

Bei dem dargestellten Ausführungsbeispiel besteht die Möglichkeit, den geschlitzten Sicherungsring 23 in eine der Ringnuten 18,19 oder 20 einzusetzen, wodurch die Eintauchtiefe des Rohrstutzens in die Buchse verringert wird.

Um die Lage des Mischgehäuses 16 gegenüber der Buchse 4 zu arretieren, ist die Buchse 4 an ihrer dem Mischgehäuse zugewandten Stirnseite mit einem radial verlaufenden Schlitz 25 ausgerüstet, in den ein radial nach außen sich erstreckender Nocken 26 des Rohrstutzens eingreift. Hierdurch wird eine gewünschte Ausrichtung des Mischgehäuses gegenüber der Buchse 4 und eine verdrehfeste Lagerung des Rohrstutzens 15 in der Buchse erzielt.

Das Mischgehäuse 16 weist eine wasserführende Leitung 27 auf, die in einen Injektor 28 einmündet. Ferner ist das Mischgehäuse 16 mit einem luftführehden Kanal 29 ausgerüstet, der sich bis zum Injektor 28 hin erstreckt. Die wasserführende Leitung 27 wird mittels einer Umwälzpumpe mit Wasser beaufschlagt, das in dem Injektor 28 einen Treibstrahl bildet, der in dem Raum 30 einen Unterdruck erzeugt und Luft ansaugt, so daß ein Wasser-Luft-Gemisch durch die Einlaßdüse 12 in die Wanne 1 eingeführt wird.

Damit sich im unteren Bereich des Rohrstutzens zwischen dem Injektor und der Einlaßdüse 12 kein Restwasser ansammeln kann, ist im unteren Bereich der Buchse 4 ein winkelförmiger Ablaufkanal 31 für dieses Restwasser vorgesehen.

## Patentansprüche

1. Mischgehäuse (16) mit kugelförmiger Einia- ßdüse (12) für Whirlpool-Wannen (1), wobei das Mischgehäuse (16) eine mittels einer Umwählzpumpe beaufschlagbare, wasserführende, in einen Injektor (28) einmündende Leitung (27), einen zum Injektor (28) hin sich erstreckenden Luftkanal (29) und einen Rohrstutzen (15) aufweist, der in eine mit einem Befestigungsflansch (3) und einem Aussengewinde (5) versehene, an dem Rand einer Einlaßöffnung der Wanne (1) festschraubbare, mit einem Außengewinde ausgerüstete Buchse (4) ein führbar und mittels einer Überwurfmutter (24) festlegbar ist, dadurch gekennzeichnet, daß der Rohrstutzen (15) mindestens drei nach außen geöffnete, in Abstand voneinander angeordnete Ringnuten (17 bis 21) aufweist, von denen die der Einlaßdüse (12) benachbart liegende, den Verankerungsteil eines sich an der Innenfläche der Buchse (4) abstützenden Dichtungsringes (22) und die am anderen Ende liegende Ringnut (17) den Verankerungsteil eines geschlitzten Sicherungsringes (23) bildet, an dem sich die Überwurfmutter (24) abstützt.

2. Mischgehäuse mit kugelförmiger Einlaßdüse nach Anspruch 1, dadurch gekennzeichnet, daß der Rohrstutzen (15) einen radial nach außen sich erstreckenden Nocken (26) aufweist, der in einen radial verlaufenden, stirnseitig geöffneten Schlitz (25) der Buchse (4) eingreift.

3. Mischgehäuse mit kugeförmiger Einlaßdüse nach einem der vorhergehenden Ansprüche, dadurch gekennzeichnet, daß die kugelförmige Einlaßdüse (12) zwischen zwei elastischen Ringen (10, 11) in einem Gehäuse (8) gelagert ist, das mit zwei in Abstand voneinander angeordneten, nach innen geöffneten Ringnuten zur Aufnahme der Verankerungsteile der elastischen Ringe (10, 11) versehen ist.

4. Mischgehäuse mit kugelförmiger Einlaßdüse nach einem der vorhergehenden Ansprüche, dadurch gekennzeichnet, daß im unteren Bereich der Buchse (4) ein winkelförmiger Ablaufkanal (31) für Restwasser vorgesehen ist.

## Claims

1. A mixing housing (16) with a spherical inlet nozzle (12) for whirlpool baths (1), wherein the mixing housing (16) has a water-carrying conduit (27) which can be acted upon by means of a circulating pump and which opens into an injector (28), an air duct (29) which extends towards the injector (28) and a tubular connection (15) which can be inserted into a sleeve (4) and fixed thereto by means of a cap nut (24), which sleeve (4) is provided with a fixing flange (3) and a male screwthread (5) and can be fixed by screwing to the edge of an inlet opening of the bath (4) and is provided with a male screwthread, characterised in that the tubular connection (15) has at least three outwardly open, spaced-apart annular grooves (17 to 21) of which that which is adjacent to the inlet nozzle (12) supports the anchoring portion of a sealing ring (22) which bears against the inside surface of the sleeve (4), and the annular groove (17) disposed at the other end forms the anchoring portion of a slotted securing ring (23) against which the cap nut (24) bears.

2. A mixing housing with spherical inlet nozzle according to claim 1 characterised in that the tubular connection (15) has a radially outwardly extending projection (26) which engages into a radially extending slot (25) in the sleeve (4), said slot being open at the end.

3. A mixing housing with spherical inlet nozzle according to one of the preceding claims characterised in that the spherical inlet nozzle (12) is mounted between two resilient rings (10, 11) in a housing (8) which is provided with two spaced-apart, inwardly open annular grooves for receiving the anchoring portions of the resilient rings (10, 11).

4. A mixing housing with spherical inlet nozzle according to one of the preceding claims characterised in that an angular discharge duct (31) for residual water is provided in the lower region of the sleeve (4).

## Revendications

1. Bloc mélangeur (16) à buse d'injection sphérique (12) pour baignoires (1) à bain tourbillonnant, le mélangeur (16) présentant une conduite d'eau (27) alimentée par une pompe de circulation et débouchant dans un injecteur (28), un conduit d'air (29) s'étendant vers l'injecteur (28) et une tubulure (15), la tubulure (15) pouvant être introduite dans une douille (4) munie d'un filetage intérieur, vissée dans un orifice d'injection de la baignoire (1) et dotée d'une bride de fixation (3) et d'un filetage extérieur (5), et la tubulure (15) pouvant être fixée en position au moyen d'un écrou-raccord (24), caractérisé par le fait que la tubulure (15) présente au moins trois rainures annulaires (17 à 21) ouvertes vers l'extérieur, disposées à distance les unes des autres, la rainure annulaire voisine de la buse d'injection (12) constituant l'élément d'ancrage d'une bague d'étanchéité (22) qui s'appuie sur la surface intérieure de la douille (4), et la rainure annulaire (17), située à l'autre extrémité, constituant l'élément d'ancrage d'un circlip (23) sur lequel s'appuie l'écrou-raccord (24).

2. Bloc mélangeur à buse d'injection sphérique selon la revendication 1, caractérisé par le fait que la tubulure (15) présente un ergot (26) s'étendant radialement vers l'extérieur, qui s'engage dans une fente (25) de la douille (4), ouverte du côté frontal et s'étendant dans le sens radial.

3. Bloc mélangeur à buse d'injection sphérique selon une des revendications précédentes, caractérisé par le fait que la buse d'injection sphérique (12) est montée entre deux bagues élastiques (10, 11) dans un logement (8) qui est muni de deux rainures annulaires ouvertes vers l'intérieur et disposées à distance l'une de l'autre, destinées à recevoir les parties d'ancrage des bagues élastiques (10, 11).

4. Bloc mélangeur à buse d'injection sphérique selon une des revendications précédentes, caractérisé par le fait qu'il est prévu dans la région inférieure de la douille (4) un conduit d'évacuation coudé (31) pour les eaux usées.
